# EUROPÄISCHE PATENTSCHRIFT

(11) **EP 2 134 900 B1**
(45) Veröffentlichungstag und Bekanntmachung des Hinweises auf die Patenterteilung: **15.03.2017**
(21) Anmeldenummer: 08714312.9
(22) Anmeldetag: 28.03.2008
(51) Int. Cl.: D06Q 1/00, D03D 23/00, D04C 1/12

(54) **TEXTILES ERZEUGNIS**
TEXTILE PRODUCT
PRODUIT TEXTILE

(30) Priorität: 30.03.2007 AT 20907 U
(43) Veröffentlichungstag der Anmeldung: 23.12.2009
(73) Patentinhaber: Teufelberger Gesellschaft m.b.H., 4600 Wels (AT)
(72) Erfinder: KIRTH, Rudolf, A-4860 Vöcklabruck (AT); SCHIEMER, Susanna, A-4020 Linz (AT); EBEL, Christoph, A-4654 Bad Wimsbach-Neydharting (AT)
(74) Vertreter: Weinzinger, Arnulf
(86) Internationale Anmeldenummer: PCT/AT2008/000116
(87) Internationale Veröffentlichungsnummer: WO 2008/119093

(56) Entgegenhaltungen:
- EP-A- 0 423 569
- WO-A-2005/069960
- AT-B- 148 187
- US-A- 5 341 758

## Beschreibung

Die Erfindung betrifft allgemein ein textiles Erzeugnis, beispielsweise ein Geflecht, vorzugsweise ein lineares Geflecht, z.B. eine geflochtene Leine oder Schnur, mit Einzelelementen, wie z.B. Zwirnen, Garnen, Monofilamenten, geflochtenen oder gezwirnten Schnüren, Bändern oder dgl., die miteinander durch Flechten, Stricken, Weben, Wirken oder dgl., verbunden sind. Betroffen ist hier auch ein Produkt aus solchen Erzeugnissen in Form von Leinen oder dgl., die zu einem Gewebe, einem Gestrick, einem Gewirk, einem geknüpften Element oder einem gehäkeltem Element, insbesondere zu Dekorzwecken, verarbeitet wurden. Textile Geflechte, z.B. in Form von geflochtenen Leinen oder geflochtenen Schnüren, etwa Rebschnüren, werden für verschiedenste Zwecke benützt, insbesondere für Verpackungszwecke bzw. zum Verschnüren von Verpackungen, im Segel- und Bergsport, für Personen-Absturzsicherungen, als Jalousienschnüre, Fischereinetzleinen und dgl. mehr.

Mehr im einzelnen bezieht sich die Erfindung auf ein textiles Erzeugnis mit Einzelelementen, die miteinander durch eine textile Technik verbunden sind und wenigstens ein Dekor- bzw. Funktionselement zwischen ihnen festhalten, wobei das wenigstens eine Dekor- bzw. Funktionselement wenigstens eine in sich geschlossene Umfangs-Kerbe als Vertiefung aufweist, in der die Einzelelemente aufgenommen sind.

Ein vergleichbares textiles Erzeugnis in Form eines Schmuckstein-Verbundes ist beispielsweise aus EP 423 569 A1 bekannt. Bei diesem Schmuckstein-Verbund sind in Draufsicht rechteckige Schmucksteine an ihrem Umfang mit Nuten versehen, in denen netzförmig angeordnete Fäden, nämlich Längsfaden und Querfäden, aufgenommen sind; hierzu sind die Fäden aus geschrumpftem Kunststoff hergestellt.

In der AT 148 187 B ist weiters ein Verfahren zur Herstellung von mit deinen Steinen besetzten Schmuckstücken geoffenbart, wobei gegebenenfalls ein Geflecht vor dem Eingießen einer Kunststoffmasse in eine Gussform, zur Herstellung der einzelnen Steine, in die Gussform eingelegt wird. Dabei können Schnüre bzw. Ketten gebildet werden.

Aus der US 5,341,758 A ist ein Surfer-Seil bekannt, bei dem in Abständen voneinander knotenartige Verdickungen zur Bildung von Griffen vorgesehen sind, die beim Surfen als Halt dienen. Die Griff-Verdickungen sind durch auf eine innere Schnur aufgefädelte Körper gebildet, wobei die innere Schnur mit den aufgefädelten Körpern von einem schlauchförmigen Geflecht umgeben sind. Alternativ zeigt die US 5 341 758 A auch Griffkörper ohne Durchgangsloch, welche durch hakenförmige Vorsprünge oder Noppen zwischen den Fäden des umgebenden Seils verhängt werden.

Aus der DE 19 39 536 U ist es andererseits bekannt, in einem textilen, flächigen Gebilde Fassungen für Schmucksteine dadurch anzubringen, dass die Fassungen mit hinteren stiftförmigen Fortsätzen durch Öffnungen im flächigen Gebilde hindurchgesteckt und die Fortsätze rückseitig nietköpfartig verformt werden. Diese Anbringung von Schmucksteinen an flächigen textilen Erzeugnissen mit Hilfe von thermisch verformten Fassungen ist somit umständlich und aufwändig.

In der DE 41 04 336 C - und ähnlich in der EP 423 569 A1 - ist weiters ein Schmuckstein-Verbund beschrieben, bei dem ein Gitter aus Längsfäden und Querfäden eingesetzt wird, wobei diese Fäden an den Kreuzungspunkten miteinander verschweißt werden, wobei zumindest eine Gruppe dieser Fäden in Nuten eingreift, die in im Gitter angeordneten Schmucksteinen vorgesehen sind. Die Fäden bestehen dabei aus geschrumpftem Kunststoff. Dieser Schmuckstein-Verbund ist als Vorfabrikat gedacht und wird danach an einem zu schmückenden Gegenstand, z.B. einem Uhrenarmband, befestigt.

Aus der AT 148 187 B ist ein Verfahren zur Herstellung von mit Steinen besetzten Schmuckstücken bekannt, wobei in einer Ausführungsvariante die Steine beim Vergießen durch Fäden oder dgl. in ihrer Position fixiert werden. Zur Verbindung der Steine mit den Fäden wird eine Gussmasse verwendet, wobei die Fäden vor dem Eingießen der Gussmasse in eine Gussform eingelegt werden.

In der DE 19 05 270 U sind Schmucksteine aus Glas beschrieben, die insbesondere als Knöpfe verwendbar sein sollen und demgemäß mit zentralen Löchern versehen sind, um ein Annähen dieser Schmucksteine an einer Unterlage zu ermöglichen.

Schließlich ist aus AT 5282 U ein Gewebe ("Kristallgewebe") bekannt, bei dem Steine in Form eines gefassten Bandes im Gewebe sowohl in Kettrichtung als auch in Schussrichtung verwebt werden. Dabei ist allerdings offen, wie die Kristalle an den Kettbzw. Schussfäden angebracht sind, und beim Weben mit derartigen "Kristallfäden" besteht die Gefahr, dass die Kristalle von den Fäden gelöst werden.

Die Erfindung hat sich nun zur Aufgabe gestellt, ein textiles Erzeugnis für neue Verwendungszwecke, insbesondere für besondere Funktionen, vorzuschlagen.

Zur Lösung dieser Aufgabe sieht die Erfindung ein textiles Erzeugnis wie in Anspruch 1 definiert vor. Vorteilhafte Ausführungsformen und Weiterbildungen sind in den abhängigen Ansprüchen angegeben.

Gemäß der vorliegenden Technik wird somit als Funktionselement mindestens ein Magnet, insbesondere in kompakter, mehr oder weniger runder oder ovaler bzw. vieleckiger Form ebenso wie in länglicher Form (Stäbchen- oder Hantelform oder Sternform), in die Textilie direkt integriert, indem die Einzelelemente den Magneten mechanisch, z.B. durch Ein- bzw. Umflechten, fixieren, wobei der Magnet z.B. an einer Kreuzungsstelle oder in einem Maschenbereich der Einzelelemente eingefügt werden kann. Dabei kann der Magnet zwischen Einzelelementen in der Art eines Umschnürens oder Einklemmens fixiert werden, wobei es auch denkbar ist, dass die Einzelelemente aufgefächert werden und so den Magneten fächerartig oder korbartig umschließen. Dadurch, dass die Einzelelemente im textilen Erzeugnis beim Verflechten, Weben, Stricken etc. gespannt werden, liegen sie fest an der Außenseite des Magneten an und bewirken so die - kraft- bzw. formschlüssige - Fixierung. Zusätzlich ist für die Erzielung eines besonders festen Halts des Magneten zwischen den Einzelelementen auch die Umfangskerbe zur Aufnahme von Einzelelementen vorgesehen. Die Umfangskerbe erleichtert das Einbinden bzw. Einflechten des Magneten im textilen Erzeugnis zusätzlich, da dann nicht beim Einfügen des Magneten auf seine Ausrichtung zu den Einzelelementen geachtet werden muss. Von Vorteil ist es für die Anbringung des Magneten jedenfalls auch, wenn er achsensymmetrisch bzw. rotationssymmetrisch ist.

Weiters ist es hier auch von Vorteil, insbesondere wenn ein flächiges textiles Gebilde vorgesehen wird, wenn das textile Element in seiner Form fixiert wird, wozu die Einzelelemente entsprechend mit einem thermoplastischen und/oder wärmehärtenden Material oder Bindemittel imprägniert oder aus einem solchen Material erzeugt werden können, um so durch ein abschließendes Härten, gegebenenfalls nach vorhergehendem Erweichen, das Erzeugnis in die gewünschte Form zu bringen. Beispielsweise können für diesen Zweck die Einzelelemente aus Thermobonding-Fasern, aus mit Binder imprägnierten Fasern und/oder aus thermoplastischen Fasern bestehen.

Die Anordnung von Magneten im textilen Erzeugnis, insbesondere Geflecht, kann mit zumindest im Wesentlichen konstanten Abständen oder aber auch mit variablen Abständen erfolgen. Im Fall von länglichen Magneten, bei denen eine (Haupt)Achse definiert werden kann, ist es weiters denkbar, diese Magnete so im textilen Erzeugnis anzubringen, dass sie mit ihren Achsen alle parallel zueinander vorliegen, oder aber, dass sie mit ihren Achsen gegeneinander verdreht fixiert sind.

Das textile Erzeugnis, z.B. Geflecht, kann auf die verschiedensten bekannten Arten, mit unterschiedlichsten Anzahlen von Einzelelementen und verschiedenen Schlaglängen oder Maschengrößen, gebildet werden, wozu an sich herkömmliche Herstellungsmaschinen eingesetzt werden können. Die Magnete können dann beispielsweise an den gewünschten Stellen im textilen Erzeugnis angebracht werden, indem die Maschine angehalten und der jeweilige Magnet manuell eingelegt wird. Denkbar ist aber selbstverständlich auch eine automatisierte Einlegung der Magneten, wobei beispielsweise die Flecht-, Web- oder Strickmaschine für die Einlegephase automatisch verlangsamt werden kann.

Das erhaltene textile Erzeugnis, insbesondere in Form einer geflochtenen Leine oder eines geflochtenen Seils, kann auch durch Weben, Wirken, Knüpfen, Stricken, Häkeln oder dgl. weiterverarbeitet werden, um beispielsweise Vorhang-artige (Dekor-)Gebilde zu erhalten.

Das vorliegende textile Erzeugnis, insbesondere Geflecht, kann beispielsweise zum Dekorieren von Schauräumen, Verkaufsräumen, Auslagen etc. eingesetzt werden. Die eingearbeiteten Magnete können auch (zusätzlich) die Funktion des Beschwerens der genannten textilen Erzeugnisse innehaben, um so im Fall von Schauraum-Dekorationen straff nach unten hängende Vorhang-artige Gebilde oder Schnüre zu erzielen oder um zu erreichen, dass so beschwerte Leinen, Seile etc. in Wasser absinken. Auch kann als weiteres Funktionselement ein Leuchtelement vorgesehen sein, wobei dieses Leuchtelement beispielsweise dadurch an eine elektrische Spannung gelegt werden kann, dass ein elektrisch leitender Draht im textilen Erzeugnis, zusammen mit den Einzelelementen, eingearbeitet wird.

Die Funktionselemente sind insbesondere bei linearen textilen Erzeugnissen, also bei Erzeugnissen in Form von Leinen, Schnüren, Seilen oder dgl., zweckmäßig, da mit Hilfe der Magnete und in Zusammenarbeit mit elektromagnetischen Messeinrichtungen bzw. Detektoreinheiten die Abstände zwischen derartigen Magnet--Funktionselementen erfasst werden können; dabei können, wenn es sich um Schnüre oder Seile handelt, auch ungewollte Längenänderungen festgestellt werden.

Die Magnete können, um von den Einzelelementen mehr oder weniger formschlüssig festgehalten zu werden, mit durch dornartige, zackenförmige, stiftförmige oder dgl. Fortsätze begrenzten Ausnehmungen versehen sein. Beispielsweise ist es denkbar, als Magnete Kugeln mit Dornfortsätzen vorzusehen, wobei die Einzelelemente zwischen den Dornfortsätzen gehalten sind und so eine formschlüssige Verbindung mit den kugelförmigen Funktionselementen erhalten wird. Eine ähnliche formschlüssige Verbindung wird erhalten, wenn die Funktionselemente sternförmig ausgebildet sind. Hierbei ist es weiters möglich, wenigstens einen - gegebenenfalls längeren - Fortsatz mit einer Bohrung zu versehen, um so im Fall eines seilförmigen textilen Erzeugnisses, das mit diesen Elementen versehen ist, eine Anbindung an eine Welle zu ermöglichen.

Die eingearbeiteten, formschlüssig gehaltenen Funktionselemente können zusätzlich auch dazu dienen, die Haftung einer nachfolgend am textilen Erzeugnis vorgesehenen Beschichtung, beispielsweise einer Umspritzung an einem Seil, zu verbessern.

Die Erfindung wird nachfolgend anhand von in der Zeichnung dargestellten bevorzugten Ausführungsbeispielen, auf die sie jedoch nicht beschränkt sein soll, noch weiter erläutert. Es zeigen:
Fig. 1 eine Ausführungsform einer geflochtenen Leine mit ovalen Funktionselementen, die zwischen den korbartig aufgefächerten Einzelelementen, von diesen allseitig umschlossen, eingeflochten bzw. gehalten sind;
Fig. 2 einen Teil eines flächigen Geflechts;
Fig. 3 schematisch eine Kreuzungsstelle in einem Geflecht, wobei zwei Einzelelemente zwei andere Einzelelemente kreuzen;
die Fig. 4 und 5 zwei weitere textile Erzeugnisse, nämlich in Form eines Gewebes (Fig. 3) bzw. eines Gestricks (Fig. 4), mit eingebundenen Dekor- bzw. Funktionselementen;
die Fig. 6A und 6B in einer Schnittdarstellung bzw. Teilansicht ein Leinen-förmiges Geflecht mit einem kugelförmigen Dekor- bzw. Funktionselement;
die Fig. 7A und 7B in vergleichbaren Darstellungen die Ausführung eines Funktionselements in Sternform;
die Fig. 8A und 8B in Weiterentwicklung der Ausführungsform gemäß Fig. 7A und 7B ein sternförmiges Dekor- bzw. Funktionselement mit verlängertem Fortsatz, in dem eine Bohrung zur Anbindung an eine Welle vorgesehen ist; und
Fig. 9 schematisch ein Leinen-Geflecht mit einem darin eingeflochtenen Leuchtelement als Dekor- bzw. Funktionselement.

In Fig. 1 ist ein Leinen-, Schnur- bzw. Seil-förmiges Geflecht 1' als textiles Erzeugnis 1 gezeigt, bei dem Einzelelemente 4 an der Stelle von Glasstein-Dekorelementen 2" aufgefächert sind, so dass sie die im Wesentlichen ei- oder kugelförmigen Dekorelemente 2" korb- oder fächerartig umschließen. Dadurch können die Dekorelemente 2" fest im Geflecht 1' gehalten werden. Die Einzelelemente 4 können dabei auch in allgemein längs verlaufende Kerben 3 der Dekorelemente 2" eingelegt sein, um den Halt zu verstärken. Anstelle von Glasstein-Dekorelementen sind erfindungsgemäß Funktionselemente 2" aus magnetischem Material formschlüssig in den textilen Erzeugnissen 1 bzw. Geflechten 1' festgehalten. Dabei kann es genügen, derartige magnetische Elemente 2" in relativ großen Abständen in Leinen, Schnüren oder Seilen 1' anzubringen, um so mit Hilfe von elektromagnetischen Mess- bzw. Detektoreinrichtungen die Abstände zwischen diesen magnetischen Elementen 2" zu erfassen und so etwaige Gesamtlängen oder aber Längenänderungen erfassen zu können.

Die Dekor- bzw. Funktionselemente 2" können weitere Funktionen innehaben, wie etwa die Funktion eines Gewichts, zum Beschweren der textilen Erzeugnisse 1, in denen sie angebracht sind, um zu erreichen, dass diese textilen Erzeugnisse 1, etwa im Fall von Schauraum-Dekorationen, straff nach unten hängen. Diese Gewichts-Elemente können dabei nichtsdestoweniger auch eine Dekor-Funktion erfüllen.

Die Dekor- bzw. Funktionselemente 2" können überdies dergestalt sein, dass sie im Fall einer Beschichtung bzw. Umspritzung eines beispielsweise linearen Geflechts 1' ein verbessertes Haften dieser Umspritzung oder Beschichtung am Geflecht 1' bewirken, wenn die Haftung an den (Seil-)Einzelelementen 4 sonst vielleicht nicht ausreichend wäre.

Die Einzelelemente 4 können aus Multifilamenten, Monofilamenten, Stapelfasern, beispielsweise aus Polyamid (PA), Polypropylen (PP), Polyethlen (PE), Polyester, insbesondere Polyethylenterephtahalat (PES) bestehen, aus Fasermischungen, aber auch aus Glasfasern oder aber aus phosphoreszierendem Fasermaterial. Auch ist es möglich, Thermobonding-Fasern, mit einem Bindemittel imprägnierte Fasern oder Thermoplast-Fasern zu verwenden, um ein anschließendes Härten bzw. In-Form-Bringen des jeweiligen Geflechts 1 zu ermöglichen.

Das Geflecht 1' kann anstatt seilförmig auch schlauchförmig sein, beispielsweise, wie an sich bekannt, indem ein z.B. zylindrischer oder konischer Kern (nicht gezeigt) umflochten wird, wobei die Dekorelemente an den gewünschten Kreuzungsstellen eingeflochten werden. Danach wird der Kern herausgelöst, so dass das schlauchförmige Geflecht erhalten wird.

Ein solches schlauchförmiges Geflecht 1' kann anschließend auch aufgeschnitten werden, wodurch ein flächiges Gebilde oder Band erhalten wird.

Weiters veranschaulicht Fig. 3 ganz allgemein das Einfügen eines Funktionselements 2 an einer Kreuzungsstelle 5 von zwei Einzelelementen 4a, 4b mit zwei anderen Einzelelementen 4c, 4d. Die verflochtenen Einzelelemente 4 können an sich unter beliebigen Winkeln verlaufen und auch in beliebiger Anzahl einander kreuzen, wobei z.B. anstatt eines Kreuzens von zwei/zwei Einzelelementen 4, wie in Fig. 2 gezeigt, auch Kreuzungen von zwei/ein Einzelelementen oder ein/ein Einzelelementen usw. denkbar sind.

Die Einzelelemente 4 können auch unterschiedlich sein, wobei verschieden breite bandförmige Einzelelemente 4 bzw. 4' in Fig. 2 gezeigt sind.

In Fig. 4 und 5 sind noch andere textile Erzeugnisse 1 gezeigt, bei denen ebenfalls zwischen Einzelelementen 4 Funktionselemente 2 klemmend (formschlüssig), etwa im Bereich von Dünnstellen oder dgl., wie in Fig. 1 bei 3 gezeigt, festgehalten werden. Im Einzelnen zeigt dabei Fig. 4 ein Gewebe als textiles Erzeugnis 1, wogegen Fig. 5 ein Gestrick als textiles Erzeugnis 1 gezeigt ist.

In den Fig. 6A und 6B ist in einem schematischen Querschnitt bzw. in einer Teilansicht ein lineares textiles Erzeugnis 1, beispielsweise in Form einer geflochtenen Schnur oder Leine bzw. eines geflochtenen Seils, gezeigt, wobei ein Funktionselement 12 in Form einer Kugel gezeigt ist, die mit Dornfortsätzen 13 zumindest längs ihres Äquators versehen ist. Diese Dornfortsätze 13 begrenzen zwischen ihnen Ausnehmungen 3', in denen die Einzelelemente 4 des textilen Erzeugnisses 1 aufgenommen und festgehalten werden. Auf diese Weise wird eine zwar nicht mehr erfindungsgemäße, aber mehr oder weniger formschlüssige Verbindung zwischen den Einzelelementen 4 und diesen kugelförmigen Funktionselementen 12 sichergestellt, ohne Vorhandensein einer in sich geschlossenen Umfangskerbe als Vertiefung, wobei in Längsrichtung ein Formschluss auch dadurch erhalten wird, dass die Einzelelemente 4 um die Dornfortsätze 13 bogenförmig herumgeflochten werden.

Ähnliches gilt auch für sternförmige Funktionselemente 12', wie ein solches beispielhaft in den Fig. 7A und 7B, in Ansichten ähnlich den Ansichten von Fig. 6A und 6B, gezeigt ist. Bei dieser Ausführungsform weisen die sternförmigen Magnet-Funktionselemente 12' zackenförmige Fortsätze 13' auf, zwischen denen wiederum beim Umflechten die Einzelelemente 4 beispielsweise einer geflochtenen Leine, Schnur oder eines geflochtenen Seils als textiles Erzeugnis 1 eingelegt sind.

In den Fig. 8A und 8B ist eine Modifikation des sternförmigen Funktionselements gezeigt. Dieses Dekor- bzw. Funktionselement 12" gemäß Fig. 8A, 8B hat einen verlängerten Fortsatz 13", welcher mit einer Bohrung 14 versehen ist, die zur Anbindung des geflochtenen Seils etc. an eine Welle dienen kann.

Schließlich ist in Fig. 9 eine Ausführungsform gezeigt, bei der ein Leuchtelement 22 als (zusätzliches) Funktionselement im textilen Erzeugnis 1, beispielsweise in Form einer geflochtenen Schnur 1' oder dgl., fixiert ist. Um beispielsweise LEDs, die in diesen Leuchtelementen 22 vorgesehen sind, mit elektrischem Strom zu versorgen, kann im textilen Erzeugnis 1 ein elektrisch leitender Draht 15 mit eingearbeitet sein, der z.B. an den Enden des textilen Erzeugnisses 1 herausgeführt und mit einer nicht näher dargestellten Stromquelle verbunden sein kann. Alternativ dazu können die Leuchtelemente 22 auch mit eigenen Batterieelementen (nicht gezeigt) versehen sein.

## Patentansprüche

1. Textiles Erzeugnis (1) mit Einzelelementen (4), die miteinander durch eine textile Technik verbunden sind und wenigstens ein Dekor- bzw. Funktionselement (2, 2', 2", 12, 12', 22) zwischen ihnen festhalten, wobei das wenigstens eine Dekor- bzw. Funktionselement (2, 2', 22) wenigstens eine in sich geschlossene Umfangs-Kerbe als Vertiefung (3) aufweist, in der die Einzelelemente (4) aufgenommen sind, **gekennzeichnet durch** wenigstens einen Magneten als Dekor- bzw. Funktionselement (2, 2", 12, 12').

2. Textiles Erzeugnis (1) nach Anspruch 1, **dadurch gekennzeichnet, dass** der wenigstens eine Magnet (2, 2', 2", 12, 12', 22) zwischen mehr als zwei verbundenen Einzelelementen (4) gehalten ist.

3. Textiles Erzeugnis (1) nach Anspruch 1 oder 2, **dadurch gekennzeichnet, dass** die Einzelelemente (4) den wenigstens einen Magneten (2") durch Umflechtung korb- oder fächerartig umschließen.

4. Textiles Erzeugnis (1) nach einem der Ansprüche 1 bis 3, **dadurch gekennzeichnet, dass** der wenigstens eine Magnet (12) die Form einer Kugel mit Dornfortsätzen aufweist, welche AufnahmeAusnehmungen (3') als Vertiefung für die Einzelelemente (4) begrenzen.

5. Textiles Erzeugnis (1) nach einem der Ansprüche 1 bis 3, **dadurch gekennzeichnet, dass** der wenigstens eine Magnet (12') sternförmig ausgebildet ist.

6. Textiles Erzeugnis (1) nach einem der Ansprüche 1 bis 5, **dadurch gekennzeichnet, dass** der wenigstens eine Magnet (12") einen Fortsatz (13") mit einer Bohrung (14) aufweist.

7. Textiles Erzeugnis (1) nach einem der Ansprüche 1 bis 6, **dadurch gekennzeichnet, dass** der wenigstens eine Magnet (2, 2', 2") hantel- bzw. stäbchenförmig ausgebildet ist.

8. Textiles Erzeugnis (1) nach einem der Ansprüche 1 bis 7, **dadurch gekennzeichnet, dass** der wenigstens eine Magnet (2, 2', 2", 12, 12', 12", 22) ein Gewicht bildet.

9. Textiles Erzeugnis (1) nach einem der Ansprüche 1 bis 8, **dadurch gekennzeichnet, dass** als Funktionselement wenigstens ein Leuchtelement vorgesehen ist.

10. Textiles Erzeugnis (1) nach Anspruch 9, **dadurch gekennzeichnet, dass** im textilen Erzeugnis wenigstens ein elektrisch leitender Draht (15) eingearbeitet ist, der mit dem Leuchtelement verbunden ist.

11. Textiles Erzeugnis (1) nach einem der Ansprüche 1 bis 10, **dadurch gekennzeichnet, dass** es ein Geflecht (1'), insbesondere lineares Geflecht, z.B. eine geflochtene Leine oder Schnur, ist.

12. Textiles Erzeugnis (1) nach einem der Ansprüche 1 bis 11, **dadurch gekennzeichnet, dass** als Einzelelemente (4) Zwirne, Garne, Monofilamente, geflochtene oder gezwirnte Schnüre, Bänder oder dgl. vorgesehen sind.

13. Textiles Erzeugnis (1) nach einem der Ansprüche 1 bis 12, **dadurch gekennzeichnet, dass** die Einzelelemente (4) schlauchförmig verflochten sind.

14. Textiles Erzeugnis (1) nach einem der Ansprüche 1 bis 13, **dadurch gekennzeichnet, dass** die Einzelelemente (4) ein flächiges, z.B. durch Aufschneiden eines schlauchförmigen Geflechts, Gewebes oder Gestricks, erhaltenes, vorzugsweise bandförmiges Produkt bilden.

15. Textiles Erzeugnis (1) nach einem der Ansprüche 1 bis 14, **dadurch gekennzeichnet, dass** zumindest ein Einzelelement (4) aus Glasfasermaterial gebildet ist.

16. Textiles Erzeugnis (1) nach einem der Ansprüche 1 bis 15, **dadurch gekennzeichnet, dass** zumindest ein Einzelelement (4) aus einem phosphoreszierenden bzw. fluoreszierenden Fasermaterial besteht.

## Claims

1. A textile product (1) comprising individual elements (4) which are interconnected by a textile technique and retain at least one decorative or functional element (2, 2', 2", 12, 12', 22) between them, wherein the at least one decorative or functional element (2, 2', 22) has at least one continuous peripheral notch as a depression (3) for receiving the individual elements (4), **characterised by** at least one magnet as a decorative or functional element (2, 2", 12, 12').

2. A textile product (1) according to claim 1, **characterised in that** the at least one magnet (2, 2', 2", 12, 12', 22) is held between more than two interconnected individual elements (4).

3. A textile product (1) according to claim 1 or 2, **characterised in that** the individual elements (4) enclose the at least one magnet (2") in basket-like or fan-like manner by braiding therearound.

4. A textile product (1) according to any one of claims 1 to 3, **characterised in that** the at least one magnet (12) has the shape of a sphere with thorn-like projections which delimit receiving recesses (3') as a depression for the individual elements (4).

5. A textile product (1) according to any one of claims 1 to 3, **characterised in that** the at least one magnet (12') is starshaped.

6. A textile product (1) according to any one of claims 1 to 5, **characterised in that** the at least one magnet (12") has a projection (13") with a bore (14).

7. A textile product (1) according to any one of claims 1 to 6, **characterised in that** the at least one magnet (2, 2', 2") is dumb-bell-shaped or stick-shaped, respectively.

8. A textile product (1) according to any one of claims 1 to 7, **characterised in that** the at least one magnet (2, 2', 2", 12, 12', 12", 22) constitutes a weight.

9. A textile product (1) according to any one of claims 1 to 8, **characterised in that** at least one luminescent element is provided as a functional element.

10. A textile product (1) according to claim 9, **characterised in that** at least one electrically conductive wire (15) is incorporated in the textile product, which wire is connected to the luminescent element.

11. A textile product (1) according to any one of claims 1 to 10, **characterised in that** it is a braided structure (1'), in particular a braided linear structure, e.g. a braided cord or string.

12. A textile product (1) according to any one of claims 1 to 11, **characterised in that** twines, yarns, monofilaments, braided or twined strings, strips or the like are provided as the individual elements (4).

13. A textile product (1) according to any one of claims 1 to 12, **characterised in that** the individual elements (4) are entwined in tubular manner.

14. A textile product (1) according to any one of claims 1 to 13, **characterised in that** the individual elements (4) constitute a planar, preferably strip-shaped product obtained, e.g., by cutting open a tubular braided structure, woven product or knitting.

15. A textile product (1) according to any one of claims 1 to 14, **characterised in that** at least one individual element (4) is formed of fibre glass material.

16. A textile product (1) according to any one of claims 1 to 15, **characterised in that** at least one individual element (4) is made of a phosphorescent or of a fluorescent fibrous material, respectively.

## Revendications

1. Produit textile (1) comprenant des éléments individuels (4), qui sont assemblés les uns aux autres par une technique textile et maintiennent entre eux au moins un élément décoratif ou fonctionnel (2, 2', 2", 12, 12', 22), ledit au moins un élément décoratif ou fonctionnel (2, 2', 22) présentant au moins une encoche périphérique fermée en soi en tant que creux (3) dans lequel sont reçus les éléments individuels (4), **caractérisé par** au moins un aimant en guise d'élément décoratif ou fonctionnel (2, 2", 12, 12').

2. Produit textile (1) selon la revendication 1, **caractérisé en ce que** ledit au moins un aimant (2, 2', 2", 12, 12', 22) est maintenu entre plus de deux éléments individuels (4) assemblés mutuellement.

3. Produit textile (1) selon la revendication 1 ou la revendication 2, **caractérisé en ce que** les éléments individuels (4) entourent ledit au moins un aimant (2") à la manière d'une corbeille ou d'un éventail, par tressage périphérique.

4. Produit textile (1) selon l'une des revendications 1 à 3, **caractérisé en ce que** ledit au moins un aimant (12) présente la forme d'une bille avec des appendices en forme d'épine, qui délimitent des évidements d'accueil ou de réception (3') en tant que creux pour les éléments individuels (4).

5. Produit textile (1) selon l'une des revendications 1 à 3, **caractérisé en ce que** ledit au moins un aimant (12') est d'une configuration en forme d'étoile.

6. Produit textile (1) selon l'une des revendications 1 à 5, **caractérisé en ce que** ledit au moins un aimant (12") présente un appendice (13") comportant un perçage (14).

7. Produit textile (1) selon l'une des revendications 1 à 6, **caractérisé en ce que** ledit au moins un aimant (2, 2', 2") est d'une configuration en forme d'haltère ou en forme de bâtonnet.

8. Produit textile (1) selon l'une des revendications 1 à 7, **caractérisé en ce que** ledit au moins un aimant (2, 2', 2", 12, 12', 12", 22) forme un poids.

9. Produit textile (1) selon l'une des revendications 1 à 8, **caractérisé en ce qu'**en guise d'élément fonctionnel il est prévu au moins un élément lumineux.

10. Produit textile (1) selon la revendication 9, **caractérisé en ce que** dans le produit textile est inclus au moins un fil électriquement conducteur (15), qui est relié à l'élément lumineux.

11. Produit textile (1) selon l'une des revendications 1 à 10, **caractérisé en ce qu'**il est constitué d'une tresse (1'), notamment une tresse linéaire, par exemple une cordelette ou une ficelle tressée.

12. Produit textile (1) selon l'une des revendications 1 à 11, **caractérisé en ce que** sont prévus en guise d'éléments individuels (4), des fils retors, des fils, des mono-filaments, des cordelettes tressées ou torsadées, des bandes ou éléments similaires.

13. Produit textile (1) selon l'une des revendications 1 à 12, **caractérisé en ce que** les éléments individuels (4) sont tressés les uns avec les autres sous forme tubulaire.

14. Produit textile (1) selon l'une des revendications 1 à 13, **caractérisé en ce que** les éléments individuels (4) forment un produit plat, de préférence sous forme de bande, obtenu en ouvrant par coupe une tresse, un tissage ou un tricotage de forme tubulaire.

15. Produit textile (1) selon l'une des revendications 1 à 14, **caractérisé en ce qu'**au moins un élément individuel (4) est formé par un matériau de fibres de verre.

16. Produit textile (1) selon l'une des revendications 1 à 15, **caractérisé en ce qu'**au moins un élément individuel (4) est constitué par un matériau de fibres phosphorescent ou fluorescent.
